# EUROPÄISCHE PATENTSCHRIFT

(11) **EP 3 739 090 B1**
(45) Veröffentlichungstag und Bekanntmachung des Hinweises auf die Patenterteilung: **30.11.2022**
(21) Anmeldenummer: 20174588.2
(22) Anmeldetag: 14.05.2020
(51) Int. Cl.: D01H 4/08

(54) **VERFAHREN ZUR IDENTIFIKATION EINES SPINNROTORS AN EINER ROTORSPINNMASCHINE SOWIE ROTORSPINNMASCHINE**
ROTOR SPINNING MACHINE AND METHOD FOR IDENTIFYING A SPINNING ROTOR ON A ROTOR SPINNING MACHINE
PROCÉDÉ D'IDENTIFICATION D'UN ROTOR DE FILATURE SUR UNE MACHINE DE FILATURE À ROTOR AINSI QUE MACHINE DE FILATURE À ROTOR

(30) Priorität: 15.05.2019 DE 102019112735
(43) Veröffentlichungstag der Anmeldung: 18.11.2020
(73) Patentinhaber: Maschinenfabrik Rieter AG, 8406 Winterthur (CH)
(72) Erfinder: Dirnberger, Peter, 4490 St. Florian (AT); Moravec, Milan, 562 01 Usti nad Orlici (CZ); Pröll, Andreas Josef, 4112 St. Gotthard (AT); Sloupensky, Jiri, 565 53 Dolni Sloupnice (CZ)
(74) Vertreter: Canzler & Bergmeier Patentanwälte Partnerschaft mbB

(56) Entgegenhaltungen:
- EP-A1- 2 781 775
- EP-A1- 3 305 952
- EP-A2- 0 922 797
- DE-A1- 4 404 243

## Beschreibung

Die vorliegende Erfindung betrifft ein Verfahren zur Identifikation eines Spinnrotors an einer Rotorspinnmaschine, wobei der Spinnrotor in einer zumindest radial wirkenden magnetischen Lagerung schwebend gelagert ist und sich während eines Spinnbetriebs in der Lagerung dreht und wobei wenigstens eine variable Systemgröße mit wenigstens einem Referenzwert verglichen wird. Weiterhin betrifft die Erfindung eine Rotorspinnmaschine zur Anwendung des Verfahrens.

In einer Rotorspinnmaschine werden in bekannter Weise durch das Rotieren eines Spinnrotors bei hoher Drehzahl Textilfasern zu Garnen verdichtet. Der Spinnrotor besteht in der Regel aus einer Rotortasse, in der die Garnerzeugung stattfindet, und einem Rotorschaft, der der Drehmomentübertragung und der Kopplung an eine Lagerung dient. Moderne Rotorspinnmaschinen weisen bekanntermaßen eine Vielzahl von individuellen Arbeitsstellen auf. Diese Maschinen sind in der Lage unterschiedliche Garne beispielsweise aus unterschiedlichen Materialien herzustellen. Es können hierbei verschiedene Anforderungen an die Spinnrotoren bestehen. Deshalb ist es üblich, austauschbare Spinnrotoren mit unterschiedlichen Größen und/oder Formen vorzusehen. Insbesondere Umfang und Form der Rotortasse können variiert werden. Mit dem Wechsel der Spinnrotoren können sich die zulässigen Betriebsparameter der Arbeitsstelle bzw. Spinnmaschine verändern. Um eine gleichbleibende Garnqualität und eine hohe Betriebssicherheit zu gewährleisten, besteht daher ein Bedarf an Verfahren und Vorrichtungen zur automatischen Identifikation des eingebauten Spinnrotors.

Aus der DE 10 2007 028 935 A1 ist ein Verfahren zum Erkennen von Verschmutzungen oder Fehlern in einer magnetischen Lagerung eines Rotors einer elektrischen Maschine bekannt, bei dem während eines Abhebens des Rotors aus verschiedenen axialen Endstellungen variable Systemgrößen ermittelt und mit Referenzwerten verglichen werden. Bei zu großer Abweichung wird beispielsweise ein Anlaufen der Maschine verhindert. Einerseits wird bei dem bekannten Verfahren nur ein axialer Bewegungsfreiheitsgrad zum Ermitteln der variablen Systemgröße genutzt. Andererseits werden mit dem Verfahren Fehler oder Verschmutzungen identifiziert und nicht der eingebaute Spinnrotor. Ein ähnliches Verfahren ist aus der DE 44 04 243 A1 bekannt, bei dem zur Verbesserung der Sicherheit einer Offenend-Rotorspinnmaschine die dem Antrieb zugeführte elektrische Energie überwacht wird, wobei bei einer Überschreitung von bestimmten Grenzwerten der Antrieb abgeschaltet wird.

Aus der EP 0 922 797 A2 ist beispielsweise ein Verfahren bekannt, bei dem ein Spinnrotor einer Offenend-Spinnvorrichtung durch das Auslesen einer am Spinnrotor angeordneten Identifikationsmarkierung mittels eines Sensors durchgeführt wird. Ein weiteres Verfahren zur Identifikation eines Spinnrotors ist aus der EP 3 305 952 A1 bekannt. Dort wird eine zum Erreichen einer bestimmten Drehzahl benötigte Beschleunigungszeit oder die in einer bestimmten Beschleunigungszeit erreichte Drehzahl als charakteristische Größe zur Identifikation des Spinnrotors verwendet.

Aufgabe der vorliegenden Erfindung ist es, die bekannten Verfahren derart weiterzuentwickeln, dass eine alternative Identifikation eines eingebauten Spinnrotors ermöglicht wird.

Die Aufgabe wird gelöst durch ein Verfahren und eine Rotorspinnmaschine mit den Merkmalen der unabhängigen Patentansprüche.

Das erfindungsgemäße Verfahren dient zur Identifikation eines Spinnrotors an einer Rotorspinnmaschine, wobei der Spinnrotor in einer zumindest radial wirkenden elektromagnetischen Lagerung schwebend gelagert ist und sich während eines Spinnbetriebs in der Lagerung dreht. Wenigstens eine variable Systemgröße wird mit wenigstens einem Referenzwert verglichen. Es wird vorgeschlagen, dass die wenigstens eine variable Systemgröße eine Energieaufnahme der Lagerung, eine radiale Position des Spinnrotors und/oder eine Resonanzfrequenz des Spinnrotors ist.

Die genannten variablen Systemgrößen hängen direkt von den physikalischen Eigenschaften des Spinnrotors ab und eignen sich daher besonders zur Identifikation des Spinnrotors. Die insbesondere automatische Erkennung des Spinnrotors durch die Rotorspinnmaschine kann sicherstellen, dass die Spinnmaschine beispielsweise nur mit auf den individuellen Spinnrotor angepassten Betriebsparametern betrieben werden kann. Diese Einschränkung kann einen sicheren und effizienten Betrieb der Rotorspinnmaschine sicherstellen.

Vorzugsweise wird der wenigstens eine Referenzwert während einer Kalibration festgelegt. Verschiedene Spinnrotoren werden hierbei in die Rotorspinnmaschine eingebaut und die entsprechenden variablen Systemgrößen ermittelt. Die Kalibration kann beispielsweise durch den Hersteller vor Auslieferung der entsprechenden Rotorspinnmaschine erfolgen. Es ist aber ebenfalls denkbar, dass der Anwender der Rotorspinnmaschine die eventuell notwendige Kalibration selbst vornimmt.

Der Spinnrotor ist in einer zumindest radial wirkenden elektromagnetischen Lagerung schwebend gelagert, wobei zumindest die radiale Position des Spinnrotors aktiv von der Lagerung beeinflusst wird. Eine aktive elektromagnetische Lagerung kann einerseits unerwünschte Vibrationen des Spinnrotors während des Spinnbetriebs dämpfen. Andererseits kann die aktive Lagerung ebenfalls zur Identifikation des Spinnrotors beitragen, indem die radiale Position des Spinnrotors in bestimmter Weise beeinflusst wird und die Auswirkungen dieser Beeinflussung ermittelt werden (siehe unten). Umgekehrt ist eine vorherige Identifikation des Spinnrotors ebenfalls für eine Steuerung der Lagerung vorteilhaft. So können beispielsweise bei bekannter Masse des Spinnrotors die Auswirkungen dämpfender Eingriffe der Lagerung vorhergesagt und entsprechend dosiert werden. Falls die Lagerung zusätzlich axial wirkt, ist es selbstverständlich ebenfalls denkbar, dass auch eine axiale Position des Spinnrotors aktiv von der Lagerung beeinflusst wird.

Eine radiale Position des Spinnrotors wird durch wenigstens einen Sensor und/oder durch die Lagerung erfasst. Über den Sensor kann die radiale Position des Spinnrotors als variable Systemgröße ermittelt werden. Auch kann der Sensor Vibrationen des Spinnrotors erfassen und damit beispielsweise als Grundlage für dämpfende Eingriffe der Lagerung dienen. Der Sensor kann als induktiver, kapazitiver, magnetischer oder optischer Wegsensor ausgebildet sein. Auch eine Ausführung als Wirbelstromsensor ist denkbar. Durch die Messung von Vibrationen ist es ebenfalls möglich die Resonanzfrequenz des Spinnrotors zu ermitteln (siehe unten).

Zumindest eine Veränderung der Position des Spinnrotors kann auch durch ein in der Lagerung induziertes Signal erfasst werden. So kann eventuell auf einen zusätzlichen Positionssensor verzichtet werden oder eine Genauigkeit der Positionserfassung kann durch die gemeinsame Nutzung wenigstens eines Sensors und der Lagerung erhöht werden. Es ist ebenfalls denkbar, dass eine axiale Position des Spinnrotors durch einen Sensor erfasst wird.

Weiterhin stellt es einen Vorteil dar, wenn die Position des schwebenden Spinnrotors derart variiert wird, dass die Energieaufnahme der Lagerung minimal wird und die Position anschließend mit wenigstens einem Positionsreferenzwert verglichen wird. Einerseits ist eine minimierte Energieaufnahme der Lagerung an sich für den Energieverbrauch der Rotorspinnmaschine vorteilhaft. Andererseits kann die Position, insbesondere die radiale Position, bei minimierter Energieaufnahme der Lagerung Rückschlüsse auf die physikalischen Eigenschaften des Spinnrotors zulassen. Grundlegend hierfür ist, dass es für einen bestimmten Spinnrotor nur eine Position minimaler Energieaufnahme der Lagerung gibt, und diese beispielsweise von der Masse des Spinnrotors abhängt. Die Variation der Position des Spinnrotors und das Minimieren der Energieaufnahme der Lagerung kann stattfinden während der Spinnrotor nicht rotiert. Andererseits ist es aber denkbar das Verfahren bei rotierendem Spinnrotor durchzuführen.

Es ist vorteilhaft, wenn der Spinnrotor in eine definierte radiale Position gebracht wird und die Energieaufnahme der Lagerung anschließend mit wenigstens einem Energieaufnahmereferenzwert verglichen wird. Im Gegensatz zu der zuvor beschriebenen Vorgehensweise ist es möglich die radiale Position des Spinnrotors festzulegen und die Energieaufnahme der Lagerung bei dieser Position zu bestimmen. Diese Energieaufnahme ist entsprechend wieder charakteristisch für den jeweiligen Spinnrotor, da sie beispielsweise von seiner Masse abhängt. Wie zuvor findet das Verfahren vorzugsweise bei einem nicht in Rotation befindlichen Spinnrotor statt. Es ist aber ebenfalls denkbar bei in einer festgelegten radialen Position rotierendem Spinnrotor die Energieaufnahme der Lagerung zu bestimmen. Diese hängt dann von den Vibrationen bzw. charakteristischen Unwuchten des Spinnrotors ab und kann daher zur Identifikation herangezogen werden.

Vorteilhafterweise wird der Spinnrotor von der Lagerung in Schwingung versetzt und aus einem Abklingverhalten der Schwingung die Resonanzfrequenz des Spinnrotors ermittelt. Anschließend wird diese mit wenigstens einem Resonanzfrequenzreferenzwert verglichen. Auch die Resonanzfrequenz des Spinnrotors als starrer Körper ist charakteristisch für eine bestimmte Form und Masse und daher zur Identifikation geeignet. Die aktive Lagerung kann dem Spinnrotor einen Bewegungsimpuls geben und die Abklingzeit der entstehenden Schwingung kann mit dem Sensor oder über die Lagerung bestimmt werden. Aus diesem Schwingungsverhalten kann der jeweilige Spinnrotor identifiziert werden.

Zusätzlich ist es von Vorteil, wenn während einer Beschleunigung des Spinnrotors aus einem Anstieg einer Amplitude einer Schwingung des Spinnrotors die Resonanzfrequenz des Spinnrotors ermittelt wird und diese anschließend mit wenigstens einem Resonanzfrequenzreferenzwert verglichen wird. Hier wird ausgenutzt, dass der Spinnrotor während der Rotation von selbst vibriert. Die maximale Amplitude der Vibration entsteht, wenn der Spinnrotor mit einer Drehzahl rotiert, die seiner Resonanzfrequenz entspricht. Diese Drehzahl wird auch kritische Drehzahl genannt. Für das Verfahren muss der Spinnrotor aber nicht bis zur kritischen Drehzahl beschleunigt werden. Aus dem Anstieg der Amplitude der Vibration kann die kritische Drehzahl extrapoliert werden. Es wäre allerdings denkbar den Spinnrotor bis über die kritische Drehzahl zu beschleunigen und die Resonanzfrequenz direkt zu messen. Eine Extrapolation wäre hierbei dann nicht notwendig. Die Amplitude der Vibration kann in jedem Fall über den bereits beschriebenen Sensor und/oder durch in der Lagerung induzierte Signale gemessen werden.

Besonders vorteilhaft ist es, wenn aus dem Vergleich der variablen Systemgröße mit dem Referenzwert eine Masse, eine Form, ein Volumen und/oder ein Material, des Spinnrotors bestimmt wird. Die genannten physikalischen Eigenschaften stehen untereinander in engem Zusammenhang und beeinflussen direkt die beschriebenen variablen Systemgrößen. Es ist denkbar, dass bei unterschiedlichen Spinnrotoren eine der aufgezählten physikalischen Eigenschaften gleich ist. Beispielsweise ist es denkbar, dass zwei Spinnrotoren zwar die gleiche Masse nicht aber die gleiche Form bzw. das gleiche Volumen aufweisen. Es kann deshalb sinnvoll sein mehrere der Eigenschaften zu bestimmen, um zu einer eindeutigen Identifikation zu kommen.

Für einen sicheren und effizienten Betrieb der Rotorspinnmaschine ist es besonders vorteilhaft, wenn aus dem Vergleich der variablen Systemgröße mit dem Referenzwert ein Funktionsumfang des Spinnbetriebs festgelegt wird.

Unterschiedliche Spinnrotoren sind unterschiedlich belastbar und für die Herstellung unterschiedlicher Garne besonders geeignet. Mit dem Funktionsumfang des Spinnbetriebs sind einerseits allgemeine Betriebsparameter der Rotorspinnmaschine gemeint. Beispielsweise können die maximale Drehzahl oder ein maximales Drehmoment während des Beschleunigens des Spinnrotors beschränkt werden, je nach Ergebnis der Identifikation. Auch Reinigungs- oder Wartungsintervalle können an den Spinnrotor angepasst werden. Andererseits ist es ebenfalls denkbar, dass einem Bediener der Rotorspinnmaschine, vorzugsweise in Verbindung mit einem Artikelverwaltungssystem, nur bestimmte Garne in Abhängigkeit des eingebauten Spinnrotors zur Herstellung angeboten werden. Ein Artikelverwaltungssystem verwaltet Einstellungen der Rotorspinnmaschine zur Herstellung bestimmter Garne. Es ist denkbar, dass bei Auswahl eines bestimmten Garns bzw. Rezepts aus dem Artikelverwaltungssystem der Einbau eines bestimmten Spinnrotors vorgeschlagen wird.

Die erfindungsgemäße Rotorspinnmaschine weist wenigstens eine Arbeitsstelle auf. Die wenigstens eine Arbeitsstelle umfasst wiederum einen in einer zumindest radial wirkenden elektromagnetischen Lagerung schwebend gelagerten Spinnrotor, der sich in einem Spinnbetrieb innerhalb der Lagerung dreht. Weiterhin umfasst die wenigstens eine Arbeitsstelle eine Steuerung. Es wird vorgeschlagen, dass die Steuerung ausgebildet ist eine Identifikation des Spinnrotors vorzunehmen, wobei wenigstens eine variable Systemgröße mit wenigstens einem Referenzwert verglichen wird, wobei die wenigstens eine variable Systemgröße eine Energieaufnahme der Lagerung, eine radiale Position des Spinnrotors und/oder eine Resonanzfrequenz des Spinnrotors ist. Wie bereits beschrieben, kann eine vorzugsweise automatisierte Identifikation des eingebauten Spinnrotors anhand seiner physikalischen Eigenschaften die Sicherheit und die Effizienz des Betriebs der Rotorspinnmaschine verbessern. Selbstverständlich ist der Spinnrotor oder sind zumindest Teile des Spinnrotors der Rotorspinnmaschine austauschbar. Insbesondere ist die Rotortasse des Spinnrotors austauschbar.

Die Rotorspinnmaschine kann eine Vielzahl von Arbeitsstellen aufweisen, die insbesondere zumindest teilweise unabhängig voneinander betrieben werden können. Jede Arbeitsstelle weist einen eigenen Spinnrotor auf, der vorzugsweise von einem Einzelantrieb angetrieben wird. Weitere Merkmale der Arbeitsstelle der Rotorspinnmaschine können insbesondere Auflöse- und Spulwalzen sowie Garnsensoren und Absaugvorrichtungen sein. Die Steuerung der Arbeitsstelle kann mit Steuerungen anderer Arbeitsstellen und/oder mit einer übergeordneten Maschinensteuerung verbunden sein. Die Steuerung kann beispielsweise als integrierter Schaltkreis ausgebildet sein.

Die Lagerung ist eine elektromagnetische Lagerung mit wenigstens einem Elektromagneten. Eine derartige Lagerung erlaubt das aktive Regulieren der Position des Spinnrotors und damit beispielsweise eine Ausrichtung, in der eine geringe Energieaufnahme der Lagerung und/oder des Antriebs gegeben ist. Auch können Vibrationen des Spinnrotors durch die Lagerung gedämpft oder durch eine vorteilhafte Positionierung des Spinnrotors minimiert werden. Wie bereits beschrieben, kann die aktive Lagerung für das Verfahren zum Identifizieren des Spinnrotors genutzt werden, indem einerseits die Energieaufnahme der Lagerung durch die Variation der Position des Spinnrotors minimiert wird, oder indem bei gegebener Position eine charakteristische Energieaufnahme der Lagerung ermittelt wird. Die Lagerung kann mehrere Lagerelemente, beispielsweise Lagerringe, aufweisen. Insbesondere sind zwei Lagerelemente vorgesehen. Die Position des Spinnrotors kann über den in einer Spule des wenigstens einen Elektromagneten fließenden Strom reguliert werden. Die Lagerung kann sowohl Elektromagnete als auch Permanentmagnete aufweisen. Für den Fall eines Ausfalls des Lagers ist vorzugsweise ein zusätzliches Fanglager vorgesehen.

Die Steuerung ist mit wenigstens einem Sensor zur Erfassung einer Position und/oder einer Bewegung des Spinnrotors verbunden. Der Sensor kann als induktiver, kapazitiver, magnetischer oder optischer Wegsensor ausgebildet sein. Auch eine Ausführung als Wirbelstromsensor ist denkbar. Insbesondere sind zwei Sensoren vorgesehen. Wie bereits beschrieben, kann alternativ oder zusätzlich das Lager zur Erfassung der Bewegung des Spinnrotors herangezogen werden. Hierzu können Strom- und/oder Spannungsänderungen in Spulen der Lagerung ausgewertet werden.

Insbesondere ist es vorteilhaft, wenn die Lagerung zusätzlich axial wirkt oder eine zusätzliche Axiallagerung vorgesehen ist. Bei einer axialen Wirkung der Lagerung ist gegebenenfalls wenigstens ein zusätzliches axiales Lagerelement erforderlich. Eine gemeinsame Steuerung der Position des Spinnrotors in den radialen und axialen Richtungen kann vorteilhaft sein, indem Energieverbrauch und Vibrationen weiter verringert werden.

Die zusätzliche Axiallagerung kann ebenfalls magnetisch und insbesondere aktiv sein. Vorzugsweise weist die Axiallagerung wenigstens einen Elektromagneten auf. Es ist ebenfalls denkbar, dass die Axiallagerung wenigstens einen Permanentmagneten aufweist.

Ein weiterer Vorteil zeigt sich, wenn die Steuerung mit einem Artikelverwaltungssystem verbunden ist. Ein Artikelverwaltungssystem kann einem Bediener der Rotorspinnmaschine eine Datenbank von herzustellenden Garnen mit den damit verbundenen Betriebsparametern und Einstellwerten für die Rotorspinnmaschine zur Verfügung stellen. Die entsprechenden Betriebsparameter und Einstellwerte können bei Auswahl eines herzustellenden Garns vorzugsweise automatisch an der Rotorspinnmaschine angewendet werden. Die Auswahl an möglichen Garnen kann hierbei von dem eingebauten Spinnrotor bzw. einer erfolgreichen Identifikation des Spinnrotors abhängen. Das Artikelverwaltungssystem kann als zentraler Rechner ausgebildet sein, in eine Steuerung der Rotorspinnmaschine integriert sein, oder über das Internet von zentraler Stelle zur Verfügung stehen. Es ist denkbar, dass die Datenbank des Artikelverwaltungssystems ebenfalls Referenzwerte für die variablen Systemgrößen enthält.

Einen weiteren großen Vorteil stellt es dar, wenn die Steuerung einen Speicher für Positionsreferenzwerte, Energieaufnahmereferenzwerte und/oder Resonanzfrequenzreferenzwerte aufweist. Mittels des Speichers ist es besonders einfach diese Werte für jede Arbeitsstelle individuell zur Verfügung zu stellen und für die erfindungsgemäße Identifikation des Spinnrotors zu verwenden. Die Referenzwerte können beispielsweise beim Hersteller der Rotorspinnmaschine und insbesondere im Rahmen einer Erstinbetriebnahme ermittelt und im Speicher hinterlegt werden. Es ist alternativ denkbar, dass diese Referenzwerte in einem, insbesondere zentralen, Speicher hinterlegt sind und dass die Steuerung mit dem Speicher verbunden ist oder dass diese Referenzwerte beispielsweise über das Internet vom Hersteller zur Verfügung gestellt werden.

Weitere Vorteile der Erfindung sind in den nachfolgenden Ausführungsbeispielen beschrieben. Es zeigt:
- **Figur 1**: eine Frontansicht einer erfindungsgemäßen Rotorspinnmaschine,
- **Figur 2**: einen Spinnrotor der erfindungsgemäßen Rotorspinnmaschine mit Lagerung und Antrieb, und
- **Figur 3**: ein weiteres Ausführungsbeispiel eines Spinnrotors der erfindungsgemäßen Rotorspinnmaschine.

Bei der nachfolgenden Beschreibung der Figuren werden für in den verschiedenen Figuren jeweils identische und/oder zumindest vergleichbare Merkmale gleiche Bezugszeichen verwendet. Die einzelnen Merkmale, deren Ausgestaltung und/oder Wirkweise werden meist nur bei ihrer ersten Erwähnung ausführlich erläutert. Werden einzelne Merkmale nicht nochmals detailliert erläutert, so entspricht deren Ausgestaltung und/oder Wirkweise der Ausgestaltung und Wirkweise der bereits beschriebenen gleichwirkenden oder gleichnamigen Merkmale.

Figur 1 zeigt eine erfindungsgemäße Rotorspinnmaschine 1 mit mehreren Arbeitsstellen 2, in denen im bekannten Rotorspinnverfahren Textilfasern zu Garnen 3 gesponnen werden. Das Garn 3 wird jeweils auf eine Spule 4 gewickelt. Die Arbeitsstellen 2 weisen jeweils einen Spinnrotor 5 mit einer magnetischen Lagerung 6 und einer Steuerung 7 auf (siehe Figur 2). Die Steuerung 7 ist jeweils ausgebildet eine Identifikation des Spinnrotors 5 vorzunehmen, wobei wenigstens eine Energieaufnahme der Lagerung 6, eine radiale Position des Spinnrotors 5 und/oder eine Resonanzfrequenz des Spinnrotors 5 als variable Systemgröße mit wenigstens einem entsprechenden Referenzwert verglichen wird.

Figur 2 zeigt eine Ansicht des in einer der Arbeitsstellen 2 verbauten Spinnrotors 5 mit der magnetischen Lagerung 6 und der Steuerung 7. Der Spinnrotor 5 setzt sich aus einer Rotortasse 8 und einem Rotorschaft 9 zusammen, wobei Rotortasse 8 und Rotorschaft 9 vorzugsweise lösbar miteinander verbunden sind. In der Rotortasse 8 findet im Spinnbetrieb die Garnerzeugung statt, wobei die Rotortasse 8 eine bestimmte Form hat, die besonders für die Erzeugung bestimmter Garne 3 geeignet ist. Je nach Bedarf kann der ganze Spinnrotor 5 oder zumindest die Rotortasse 8 ausgetauscht werden, was eine möglichst automatische Identifikation des Spinnrotors 5 durch die Steuerung 7 notwendig macht.

Der Rotorschaft 9 dient der Kopplung an die Lagerung 6 und einen Antrieb 10. Der Antrieb 10 kann beispielsweise als Elektromotor ausgebildet sein, wobei in diesem Fall der Rotorschaft 9 gleichzeitig der Rotor des Elektromotors sein kann. Die Lagerung 6 weist in diesem Beispiel zwei Lagerelemente 11 auf, die vorzugsweise als Lagerringe ausgebildet sind. Die Lagerelemente 11 können Elektromagnete und eventuell Permanentmagnete aufweisen und sind mit der Steuerung 7 verbunden.

Die Steuerung 7 kann beispielsweise aktiv die radiale Position des schwebenden Spinnrotors 5 regeln und beispielsweise ungewollte Vibrationen während des Spinnbetriebs dämpfen. Die Lagerelemente 11 können als Lagesensoren des Spinnrotors 5 dienen, da Bewegungen des Spinnrotors 5 zu Veränderungen des Stroms und/oder der Spannung in den Elektromagneten der Lagerelemente 11 führen.

Zur Identifikation des Spinnrotors 5 sind, wie bereits beschrieben, mehrere Vorgehensweisen denkbar. Beispielsweise kann die Position des Spinnrotors 5 derart variiert werden, dass die Energieaufnahme der Lagerung 6, die notwendig ist um den Spinnrotor 5 in der Schwebe zu halten, minimal wird. Andererseits kann die Energieaufnahme der Lagerung 6 bei einer vorgegebenen Position des Spinnrotors 5 ermittelt werden.

Ebenfalls kann der Spinnrotor 5 anhand seiner Resonanzfrequenz identifiziert werden. Die Resonanzfrequenz ist charakteristisch für die Masse und die Form des Spinnrotors 5. Einerseits kann die Resonanzfrequenz anhand des Anstiegs der Amplitude der Vibration des Spinnrotors 5 während der beschleunigten Rotation ermittelt werden. Andererseits kann der Spinnrotor 5 auch von der Lagerung 6 in Schwingung versetzt werden und anhand des Abklingverhaltens, insbesondere der Abklingzeit, der Schwingung die Resonanzfrequenz ermittelt werden. In jedem dieser Fälle wird eine variable Systemgröße ermittelt, die von den physikalischen Eigenschaften des Spinnrotors 5 abhängt und die mittels eines Vergleichs mit bekannten Referenzwerten eine Zuordnung des in die Arbeitsstelle 2 der Rotorspinnmaschine 1 eingebauten Spinnrotors 5 erlaubt.

Figur 3 zeigt die Ansicht eines weiteren Spinnrotors 5 der erfindungsgemäßen Rotorspinnmaschine 1. In diesem Ausführungsbeispiel ist die Form des Spinnrotors 5, insbesondere die Form der Rotortasse 8, verändert. Die Identifikation des Spinnrotors 5 nach dem erfindungsgemäßen Verfahren wird also im Vergleich zu dem vorherigen Ausführungsbeispiel zu einem anderen Ergebnis kommen. Der Rotorschaft 9 ist mit einer zusätzlichen Axiallagerung 12 verbunden, die beispielsweise ebenfalls als magnetisches Lager ausgebildet ist. Im Gegensatz zur vorzugsweise aktiven radialen Lagerung 6, kann die Axiallagerung 12 beispielsweise passiv sein. Die Steuerung 7 ist in diesem Beispiel zusätzlich zu den Lagerelementen 11 der radialen Lagerung 6 mit einem Sensor 13 zur Messung der radialen Position des Spinnrotors 5 verbunden. Dieser Sensor 13 kann einerseits ausschließlich die variable Systemgröße der Position des Spinnrotors 5 messen, oder andererseits zusammen mit den Positions- bzw. Bewegungsinformationen der Lagerung 6 verwendet werden. Selbstverständlich können über den Sensor 13 ebenfalls Bewegungen, wie beispielsweise Vibrationen, des Spinnrotors 5 gemessen werden. Weitere Sensoren 13 sind ebenfalls denkbar.

Die Steuerung 7 ist weiterhin mit einem Artikelverwaltungssystem 14 verbunden, das Betriebsparameter und Einstellwerte für die Rotorspinnmaschine 1 zur Herstellung verschiedener Garne 3 enthält. Mit dem erfindungsgemäßen Verfahren zur Identifikation des Spinnrotors 5 kann beispielsweise in Abhängigkeit des aktuellen Spinnrotors 5 eine Vorauswahl der vom Artikelverwaltungssystem 14 bereitgestellten Rezepte zur Herstellung von Garnen 3 getroffen werden. Ebenfalls ist es denkbar, dass ein von einem Bediener ausgewähltes Rezept erst nach erfolgreicher Identifikation des Spinnrotors 5 ausgeführt wird oder der Bediener zum Einbau eines anderen Spinnrotors 5 aufgefordert wird.

### Bezugszeichenliste

- 1: Rotorspinnmaschine
- 2: Arbeitsstelle
- 3: Garn
- 4: Spule
- 5: Spinnrotor
- 6: Lagerung
- 7: Steuerung
- 8: Rotortasse
- 9: Rotorschaft
- 10: Antrieb
- 11: Lagerelement
- 12: Axiallagerung
- 13: Sensor
- 14: Artikelverwaltungssystem

## Patentansprüche

1. Verfahren zur Identifikation eines Spinnrotors (5) an einer Rotorspinnmaschine (1), wobei der Spinnrotor (5) in einer zumindest radial wirkenden elektromagnetischen Lagerung (6) schwebend gelagert ist und sich während eines Spinnbetriebs in der Lagerung (6) dreht, wobei zumindest eine radiale Position des Spinnrotors (5) aktiv von der Lagerung (6) beeinflusst wird und wobei wenigstens eine variable Systemgröße mit wenigstens einem Referenzwert verglichen wird,
**dadurch gekennzeichnet, dass**
die wenigstens eine variable Systemgröße eine Energieaufnahme der Lagerung (6), die radiale Position des Spinnrotors (5), die durch wenigstens einen Sensor (13) und/oder durch die Lagerung (6) erfasst wird, und/oder eine Resonanzfrequenz des Spinnrotors (5) ist.

2. Verfahren gemäß Anspruch 1, **dadurch gekennzeichnet, dass** die radiale Position des schwebenden Spinnrotors (5) derart variiert wird, dass die Energieaufnahme der Lagerung (6) minimal wird und die Position anschließend mit wenigstens einem Positionsreferenzwert verglichen wird.

3. Verfahren gemäß einem der vorangegangenen Ansprüche, **dadurch gekennzeichnet, dass** der Spinnrotor (5) in eine definierte radiale Position gebracht wird und die Energieaufnahme der Lagerung (6) anschließend mit wenigstens einem Energieaufnahmereferenzwert verglichen wird.

4. Verfahren gemäß einem der vorangegangenen Ansprüche, **dadurch gekennzeichnet, dass** der Spinnrotor (5) von der Lagerung (6) in Schwingung versetzt wird und aus einem Abklingverhalten der Schwingung die Resonanzfrequenz des Spinnrotors (5) ermittelt wird und diese anschließend mit wenigstens einem Resonanzfrequenzreferenzwert verglichen wird.

5. Verfahren gemäß einem der vorangegangenen Ansprüche, **dadurch gekennzeichnet, dass** während einer Beschleunigung des Spinnrotors (5) aus einem Anstieg einer Amplitude einer Schwingung des Spinnrotors (5) die Resonanzfrequenz des Spinnrotors (5) ermittelt wird und diese anschließend mit wenigstens einem Resonanzfrequenzreferenzwert verglichen wird.

6. Verfahren gemäß einem der vorangegangenen Ansprüche, **dadurch gekennzeichnet, dass** aus dem Vergleich der variablen Systemgröße mit dem Referenzwert eine Masse, eine Form, ein Volumen und/oder ein Material, des Spinnrotors (5) bestimmt wird.

7. Verfahren gemäß einem der vorangegangenen Ansprüche, **dadurch gekennzeichnet, dass** aus dem Vergleich der variablen Systemgröße mit dem Referenzwert ein Funktionsumfang des Spinnbetriebs festgelegt wird.

8. Rotorspinnmaschine (1) mit wenigstens einer Arbeitsstelle (2) mit einem in einer zumindest radial wirkenden elektromagnetischen Lagerung (6) mit wenigstens einem Elektromagneten schwebend gelagerten Spinnrotor (5), der sich in einem Spinnbetrieb innerhalb der Lagerung (6) dreht, wobei die Arbeitsstelle (2) weiterhin eine Steuerung (7) aufweist, wobei die Steuerung (7) ausgebildet ist eine Identifikation des Spinnrotors (5) vorzunehmen, wobei wenigstens eine variable Systemgröße mit wenigstens einem Referenzwert verglichen wird, **dadurch gekennzeichnet, dass** die wenigstens eine variable Systemgröße eine Energieaufnahme der Lagerung (6), eine radiale Position des Spinnrotors (5), wobei die Steuerung (7) mit wenigstens einem Sensor (13) zur Erfassung der Position und/oder einer Bewegung des Spinnrotors (5) verbunden ist, und/oder eine Resonanzfrequenz des Spinnrotors (5) ist.

9. Rotorspinnmaschine (1) gemäß Anspruch 8, **dadurch gekennzeichnet, dass** die Lagerung (6) zusätzlich axial wirkt oder eine zusätzliche Axiallagerung (12) vorgesehen ist.

10. Rotorspinnmaschine (1) gemäß einem der Ansprüche 8 oder 9, **dadurch gekennzeichnet, dass** die Steuerung (7) mit einem Artikelverwaltungssystem (14) verbunden ist.

11. Rotorspinnmaschine (1) gemäß einem der Ansprüche 8, 9 oder 10, **dadurch gekennzeichnet, dass** die Steuerung (7) einen Speicher aufweist oder dass die Steuerung (7) mit einem Speicher, insbesondere einem zentralen Speicher, verbunden ist, zur Speicherung von Positionsreferenzwerten, Energieaufnahmereferenzwerten und/oder Resonanzfrequenzreferenzwerten .

## Claims

1. A method for identifying a spinning rotor (5) on a rotor spinning machine (1), wherein the spinning rotor (5) is mounted in a suspended manner in an at least radially acting electromagnetic bearing (6) and rotates in the bearing (6) during a spinning operation, wherein at least one radial position of the spinning rotor (5) is actively influenced by the bearing (6), and wherein at least one variable system variable is compared to at least one reference value,
**characterized in that**
the at least one variable system variable is an energy consumption of the bearing (6), the radial position of the spinning rotor (5), detected by at least one sensor (13) and/or by the bearing (6) and/or a resonant frequency of the spinning rotor (5).

2. The method as claimed in claim 1, **characterized in that** the radial position of the suspended spinning rotor (5) is varied in such a way that the energy consumption of the bearing (6) is minimized and, thereafter, the position is compared to at least one position reference value.

3. The method as claimed in one of the preceding claims, **characterized in that** the spinning rotor (5) is brought into a defined radial position and, thereafter, the energy consumption of the bearing (6) is compared to at least one energy consumption reference value.

4. The method as claimed in one of the preceding claims, **characterized in that** the spinning rotor (5) is caused, by the bearing (6), to oscillate and the resonant frequency of the spinning rotor (5) is determined from a subsidence behavior of the oscillation and, thereafter, the resonant frequency is compared to at least one resonant frequency reference value.

5. The method as claimed in one of the preceding claims, **characterized in that** the resonant frequency of the spinning rotor (5) is determined during an acceleration of the spinning rotor (5) on the basis of an increase of an amplitude of an oscillation of the spinning rotor (5) and, thereafter, the resonant frequency is compared to at least one resonant frequency reference value.

6. The method as claimed in one of the preceding claims, **characterized in that** a mass, a shape, a volume, and/or a material of the spinning rotor (5) are/is determined from the comparison of the variable system variable with the reference value.

7. The method as claimed in one of the preceding claims, **characterized in that** a functional scope of the spinning operation is determined on the basis of the comparison of the variable system variable with the reference value.

8. A rotor spinning machine (1) comprising at least one workstation (2) including a spinning rotor (5), which is mounted in a suspended manner in an at least radially acting electromagnetic bearing (6), having at least one electromagnet, which rotates within the bearing (6) during a spinning operation, wherein the workstation (2) also comprises a control system (7), wherein the control system (7) is designed for carrying out an identification of the spinning rotor (5), wherein at least one variable system variable is compared with at least one reference value, **characterized in that** the at least one variable system variable is an energy consumption of the bearing (6), a radial position of the spinning rotor (5), wherein the control system (7) is connected to at least one sensor (13) for detecting the position and/or a movement of the spinning rotor (5) and/or a resonant frequency of the spinning rotor (5).

9. The rotor spinning machine (1) as claimed in claim 8, **characterized in that** the bearing (6) additionally acts in an axial direction or an additional axial bearing (12) is provided.

10. The rotor spinning machine (1) as claimed in claim 8 or 9, **characterized in that** the control system (7) is connected to an article management system (14).

11. The rotor spinning machine (1) as claimed in one of the claims 8, 9 or 10, **characterized in that** the control system (7) comprises a memory or that the control system (7) is connected to a memory, in particular to a central memory, in order to store position reference values, energy consumption reference values, and/or resonant frequency reference values.

## Revendications

1. Procédé pour l'identification d'un rotor de filage (5) sur une machine de filature à rotor (1), dans lequel le rotor de filage (5) est logé en suspension dans un palier électromagnétique (6) agissant au moins radialement et tourne dans le palier (6) pendant un fonctionnement de filage, dans lequel au moins une position radiale du rotor de filage (5) est influencée activement par le palier (6) et dans lequel au moins une grandeur variable du système est comparée à au moins une valeur de référence,
**caractérisé en ce que**
la, au moins une, grandeur variable du système est une absorption d'énergie du palier (6), la position radiale du rotor de filage (5), qui est détectée par au moins un capteur (13) et/ou par le palier (6), et/ou une fréquence de résonance du rotor de filage (5).

2. Procédé selon la revendication 1, **caractérisé en ce que** la position radiale du rotor de filage (5) en suspension est variée de sorte que l'absorption d'énergie du palier (6) devienne minimale et que la position soit ensuite comparée à au moins une valeur de référence de position.

3. Procédé selon l'une quelconque des revendications précédentes, **caractérisé en ce que** le rotor de filage (5) est amené dans une position radiale définie et l'absorption d'énergie du palier (6) est ensuite comparée à au moins une valeur de référence d'absorption d'énergie.

4. Procédé selon l'une quelconque des revendications précédentes, **caractérisé en ce que** le rotor de filage (5) est mis en oscillation par le palier (6) et la fréquence de résonance du rotor de filage (5) est déterminée à partir d'un comportement de déclin de l'oscillation et celle-ci est ensuite comparée à au moins une valeur de référence de fréquence de résonance.

5. Procédé selon l'une quelconque des revendications précédentes, **caractérisé en ce que**, pendant une accélération du rotor de filage (5), la fréquence de résonance du rotor de filage (5) est déterminée à partir d'une augmentation d'une amplitude d'une oscillation du rotor de filage (5) et, ensuite, comparée à au moins une valeur de référence de fréquence de résonance.

6. Procédé selon l'une quelconque des revendications précédentes, **caractérisé en ce qu'**une masse, une forme, un volume et/ou un matériau du rotor de filage (5) est déterminé(es) à partir de la comparaison de la grandeur variable du système avec la valeur de référence.

7. Procédé selon l'une quelconque des revendications précédentes, **caractérisé en ce qu'**une étendue fonctionnelle du fonctionnement de filage est déterminée à partir de la comparaison de la grandeur variable du système avec la valeur de référence.

8. Machine de filature à rotor (1) avec au moins un poste de travail (2) avec un rotor de filage (5) logé en suspension dans un palier électromagnétique (6) agissant au moins radialement et comportant au moins un électroaimant, qui tourne dans un fonctionnement de filage à l'intérieur du palier (6), dans laquelle le poste de travail (2) présente en outre une commande (7), dans laquelle la commande (7) est conçue pour procéder à une identification du rotor de filage (5), dans laquelle au moins une grandeur variable du système est comparée à au moins une valeur de référence, **caractérisée en ce que** la, au moins une, grandeur variable du système est une absorption d'énergie du palier (6), une position radiale du rotor de filage (5), dans laquelle la commande (7) est reliée à au moins un capteur (13) pour détecter la position et/ou un mouvement du rotor de filage (5), et/ou une fréquence de résonance du rotor de filage (5).

9. Machine de filature à rotor (1) selon la revendication 8, **caractérisée en ce que** le palier (6) agit de plus axialement ou qu'un palier axial (12) supplémentaire est prévu.

10. Machine de filature à rotor (1) selon l'une quelconque des revendications 8 ou 9, **caractérisée en ce que** la commande (7) est reliée à un système de gestion d'articles (14).

11. Machine de filature à rotor (1) selon l'une quelconque des revendications 8, 9 ou 10, **caractérisée en ce que** la commande (7) comporte une mémoire ou **en ce que** la commande (7) est reliée à une mémoire, en particulier une mémoire centrale, pour la mémorisation de valeurs de référence de position, de valeurs de référence d'absorption d'énergie et/ou de valeurs de référence de fréquence de résonance.
